# EUROPÄISCHE PATENTSCHRIFT

(11) **EP 1 337 713 B1**
(45) Veröffentlichungstag und Bekanntmachung des Hinweises auf die Patenterteilung: **07.01.2009**
(21) Anmeldenummer: 01990445.7
(22) Anmeldetag: 27.11.2001
(51) Int. Cl.: E01C 19/28, B06B 1/16

(54) **VERDICHTUNGSGERÄT**
COMPACTOR
APPAREIL DE COMPACTAGE

(30) Priorität: 29.11.2000 DE 10059245
(43) Veröffentlichungstag der Anmeldung: 27.08.2003
(73) Patentinhaber: Hamm AG, 95643 Tirschenreuth (DE)
(72) Erfinder: RICHTER, Wolfgang, 95643 Tirschenreuth (DE)
(74) Vertreter: Dallmeyer, Georg
(86) Internationale Anmeldenummer: PCT/EP2001/013806
(87) Internationale Veröffentlichungsnummer: WO 2002/044475

(56) Entgegenhaltungen:
- EP-A- 0 053 598
- EP-A- 0 530 546
- DE-A- 1 634 450
- DE-C- 976 405
- US-A- 3 486 427

## Beschreibung

Die Erfindung betrifft ein Verdichtungsgerät mit mindestens einer vibrierenden Bandage nach dem Oberbegriff des Anspruchs 1.

Ein gattungsgemäßes Verdichtungsgerät ist aus der EP 0 530 546 A bekannt. Das bekannte Verdichtungsgerät weist wenigstens eine verfahrbare Bandage auf, die mit parallel zur Bandagenachse angeordneten und synchron rotierenden Unwuchterregerwellen eines Schwingungserregers derart in Wirkverbindung steht, dass die Walze wahlweise eine überwiegende dynamische Scher- oder Druckbelastung auf den Boden ausübt.

Eine ähnliche Lösung ist auch aus der DE 298 05 361 U bekannt.

Die Vibration wird durch mindestens zwei Erregerwellen mit gegensinnig rotierenden Unwuchtmassen erzeugt. Daraus resultiert eine gerichtete Schwingung, deren Wirkungsrichtung aus einer horizontalen in eine vertikale Richtung verschwenkt werden kann. Die Amplitude der Walzenbandage bleibt dabei konstant, so dass lediglich die Schwingungsrichtung verändert wird.

Bekannt ist auch die Vibrationserzeugung durch Kreisrüttler. Hierbei sitzen die Unwuchtmassen vorzugsweise auf einer Achse in der Bandagenmitte und erzeugen eine umlaufende Kraft. Werden zwei gleichsinnig umlaufende Unwuchtmassen verwendet, die in ihrer Phase zueinander verstellbar sind, kann der Betrag der resultierenden Verdichtungskraft durch die Veränderung der Phasenlage verändert werden. Ein weiterer Parameter zur Anpassung an die Einsatzbedingungen ist die Variation der Vibrationsfrequenz.

Ein Verfahren zur Messung mechanischer Daten eines Bodens und zur Einstellung der Walzenparameter, das auf der genannten mechanischen Lösung zur Anpassung von Verdichtungskraft und Frequenz basiert ist, aus der WO 98/17865 bekannt.

Ausgehend von einer Vibrationsbandage mit einem Kreisrüttler, dessen Amplitude und Frequenz stufenlos verstellt werden können, hat sich die Anmelderin mit der automatischen Anpassung der Walzenparameter, Fahrgeschwindigkeit, Amplitude und Frequenz an die jeweiligen Einsatzbedingungen befasst. Diese Form der Amplituden- und Frequenzverstellung ist konstruktiv sehr aufwendig. Entsprechendes gilt für die Verstellung der Wirkungsrichtung der Schwingungen bei den bereits genannten Gegenrüttlern gemäß EP 0 530 546 A und DE 29 805 361 U, da hier mindestens zwei Erregerwellen, deren Drehbewegung aufeinander abgestimmt werden müssen, verwendet werden.

Kreisrüttler erreichen unter vergleichbaren Bedingungen höhere Verdichtungswerte als die gerichtete Schwingung der Gegenrüttler. Die gerichtete Schwingung der Gegenrüttler erzeugt im Boden nämlich Druckkräfte, die jeweils nur in einer Richtung wirken und so das Verdichten durch eine Verschiebung verschiedener Lagen des verdichtenden Untergrundes nur eingeschränkt zulassen. Wird diese Wirkungsrichtung der Schwingung aus einer vertikalen in eine horizontale Richtung verschwenkt, um etwa die auf Gebäude übertragbare Schwingung zu reduzieren, wird die auf den Untergrund übertragbare Scherbeanspruchung sehr gering.

Bei dem Verdichtungsprinzip EP 0 053 598 kann wahlweise mit einer tiefenwirksamen Vibration nach dem Kreisrüttlerprinzip oder mit einer durch Drehmomente erzeugten oszillierenden Bandagenbewegung, die überwiegend Scherbeanspruchungen im Untergrund erzeugt, verdichtet werden. Die oszillierende Bandagenbewegung reduziert wie der verstellbare Gegenrüttler die Schwingungsbelastung der Maschine und der Umgebung, erreicht aber im Vergleich höhere Verdichtungswerte. Das Prinzip beinhaltet zwei Erregerwellen, die im gleichen Drehsinn um 180° phasenverschoben synchron umlaufen. Dadurch kompensieren sich die von den Erregerwellen erzeugten entgegengerichteten Kräfte auf die Bandage. Erzeugt wird ein Drehmoment auf die Bandage um die Bandagenachse. Diese Momente mit wechselnden Vorzeichen führen zu der oszillierenden Bewegung der Bandage und es entsteht eine Scherbeanspruchung des Untergrundes mit vergleichsweise hoher Tiefenwirkung. Wird eine höhere Tiefenwirkung benötigt, erfolgt die Reduzierung der Phasenverschiebung von 180° auf 0°, so dass die Wirkung eines Kreisrüttlers entsteht. Ein wesentlicher Nachteil dieses Konzepts besteht darin, dass konstruktiv keine stufenlose Verstellung der Amplitude realisiert werden kann, ohne dass undefinierte Schwingungszustände entstehen. Ein weiterer Nachteil besteht in dem hohen konstruktiven Aufwand.

Der Erfindung liegt die Aufgabe zugrunde, ein Verdichtungsgerät der eingangs genannten Art hinsichtlich ihres mechanischen Aufbaus zu vereinfachen und die Erzeugung einer Schwingungsbewegung zu ermöglichen, mit der eine Krafteinleitung in das zu verdichtende Material optimiert ist, um eine schnelle Verdichtung zu ermöglichen.

Zur Lösung dieser Aufgabe dienen die Merkmale des Anspruchs 1.

Die Erfindung sieht in vorteilhafter Weise vor, dass der Schwingungserreger aus einem Pendelrüttler zum Erzeugen einer elliptischen Schwingung der Bandage mit einem um die Bandagenachse oszillierenden Pendelgehäuse und mit einer einzigen, mit radialem Abstand von der Bandagenachse und parallel zu dieser in dem Pendelgehäuse gelagerten Unwuchterregerwelle besteht.

Die Verwendung eines Pendelrüttlers verbindet die Vorteile des einfachen konstruktiven Aufbaus eines Kreisrüttlers mit den Verstellmöglichkeiten eines gerichteten Gegenrüttlers, sowie den verdichtungstechnischen Vorteilen einer oszillierenden Bandagenbewegung. Die auf der Erregerwelle rotierende Unwuchtmasse erzeugt umlaufende Kräfte. Da die Erregerwelle in einem Pendelgehäuse schwenkbar um die Bandagenachse gelagert ist, werden nur geringe Kräfte außerhalb der Richtung der Längsachse des Pendels übertragen. Die Kraftkomponenten der Unwuchtmasse, die einen Winkel zur Längsachse des Pendels aufweisen, erzeugen ein Moment auf das Pendelgehäuse um die Bandagenachse und verursachen so eine Auslenkung des Pendels. Aufgrund der hohen Frequenz der Unwuchtmasse und den Massenträgheiten des Pendelgehäuses kann der Winkel der Pendelbewegung klein gehalten werden.

Aufgrund der Pendelschwingungen des Pendelgehäuses ergibt sich eine grundsätzlich elliptische Schwingungsform der Bandage.

Das Pendelgehäuse ist vorzugsweise an der Innenseite der Bandage über Wälzlager radial gegen die Bandage abgestützt. Die radiale Abstützung kann an dem radial äußeren Umfangsbereich des Pendelgehäuses erfolgen oder an entsprechenden radialen Gehäuseabstufungen des Pendelgehäuses an den axialen Seitenflächen. Die radialen Wälzlager übertragen die Schwingungen des Pendelgehäuses auf die Bandage.

Die Winkellage der Längsachse des Pendelrüttlers relativ zu einer vertikalen Ebene durch die Bandagenachse ist mit Hilfe einer Stelleinrichtung einstellbar. Damit ist die Orientierung der elliptischen Schwingung relativ zu einer vertikalen Ebene durch die Bandagenachse um beispielsweise ± 90° einstellbar. Zwischen der Stelleinrichtung zum Einstellen der Winkellage des Pendelrüttlers und dem Pendelgehäuse ist ein Pendelschwingungen zulassendes und begrenzendes Dämpfungselement angeordnet. Das Dämpfungselement dient als Kopplungselement zwischen einem Stellhebel der Stelleinrichtung und dem oszillierenden Pendelgehäuse. Der Stellhebel gibt die Winkellage der Längsachse des Pendelrüttlers vor, wobei das Dämpfungselement eine Schwingung des Pendelgehäuses um diese Winkellage in einem bestimmten Umfang zulässt.

Die Längsachse des Pendelgehäuses liegt in einer von der Antriebswelle des Pendelrüttlers und der Unwuchtwelle definierten Ebene.

Die von dem Vibrationsantrieb erzeugte elliptische Schwingungsform ist einerseits über die Winkellage des Pendelgehäuses und andererseits über die Drehzahl der Unwuchterregerwelle variierbar. Insofern kann die Richtung der elliptischen Schwingung und deren Intensität eingestellt werden.

Die Antriebswelle des Pendelrüttlers ist koaxial zur Bandagenachse angeordnet, wobei die Antriebswelle in dem Pendelgehäuse gelagert ist.

Die Antriebswelle für den Pendelrüttler ist über ein Zwischengetriebe mit der Unwuchterregerwelle gekoppelt. Dabei kann das Zwischengetriebe aus einem Riementrieb bestehen.

Alternativ kann die Unwuchterregerwelle elektrisch oder hydrostatisch direkt antreibbar sein. In diesem Fall kann das Zwischengetriebe und die Antriebswelle des Pendelrüttlers entfallen, so dass der konstruktive Aufwand reduziert wird.

Bei einem Ausführungsbeispiel ist vorgesehen, dass in Axialrichtung zwei Bandagen nebeneinander angeordnet sind, die einen gemeinsamen Pendelrüttler aufweisen. Die beiden Bandagen können mit unabhängigen Bandagenantrieben versehen sein.

Im folgenden werden unter Bezugnahme auf die Zeichnungen Ausführungsbeispiele der Erfindung näher erläutert:

Es zeigen:
- Fig. 1: eine Straßenwalze mit erfindungsgemäßer Bandage,
- Fig. 2: einen Querschnitt durch die Bandage mit innenliegendem Pendelrüttler, und
- Fig. 3: eine schematische Darstellung der Winkellagen des Pendelrüttlers mit den zugehörigen Schwingungsformen der Bandage.

Fig. 1 ist eine Straßenwalze 1 mit einem Fahrgestell 3, einem Radantrieb mit zwei hinteren Rädern 7 und einer vorderen Bandage 4.

Fig. 2 zeigt einen Querschnitt durch die Bandage 4, wobei das Ausführungsbeispiel eine geteilte Bandage 4 mit zwei Bandagenabschnitten 4a,4b darstellt. Die Bandagenabschnitte 4a,4b können jeweils mit einem eigenen Bandagenantrieb 9a,9b, versehen sein, die beim Lenken eine Relativbewegung der beiden Bandagenabschnitte ermöglichen.

Der Anschlussflansch 13, an dem der Bandagenantrieb 9a,9b befestigt ist, ist mit dem Maschinenrahmen 3 über Gummielemente 15 elastisch verbunden.

Die Bandagenantriebe 9a,9b sind am Fahrzeugrahmen 3 an einem Anschlussflansch 13 befestigt und treiben die Bandagenabschnitte 4a,4b über jeweils einen Innenflansch 11a,11b an.

Die Bandage 4 nimmt in ihrem Inneren einen Pendelrüttler 10 auf, der über eine Antriebswelle 22 angetrieben wird, die koaxial zur Bandagenachse 2 durch den Bandagenantrieb 9a hindurch verläuft. Die Antriebswelle 22 ist mit einem Vibrationsantrieb 6 verbunden.

Der Pendelrüttler 10 besteht im wesentlichen aus einem Pendelgehäuse 8 mit einer einzigen in dem Pendelgehäuse 8 gelagerten Unwuchterregerwelle 12. Die Unwuchterregerwelle 12 ist mit ortsfest auf der Unwuchterregerwelle 12 befestigten Unwuchtmassen 16 versehen.

Die Antriebswelle 22 ist mit der Unwuchterregerwelle 12 über ein in dem Pendelgehäuse 8 angeordnetes, z.B. aus einem Riementrieb 24 bestehenden Zwischengetriebe verbunden. Der Riementrieb 24 kann einen Zahnriemen 34 aufweisen, der über Zahnräder 36,38 auf der Antriebswelle 22 bzw. der Unwuchterregerwelle 12 umläuft, um die Antriebsenergie auf die Unwuchterregerwelle 12 zu übertragen. Da kein Synchronlauf der Massen erforderlich ist, können auch Keilriemen verwendet werden.

Das Pendelgehäuse 8 ist in dem Ausführungsbeispiel der Fig. 2 um eine Schwenkachse verschwenkbar, die mit der Bandagenachse 2 koaxial ist.

In dem Ausführungsbeispiel der Fig. 2 ist das Pendelgehäuse 8 radial über eine Wälzlagerung 30 an seinem Außenumfang gegen die Bandagenabschnitte 4a,4b abgestützt. Die Antriebswelle 22 für den Pendelrüttler 10 ist ihrerseits in dem Pendelgehäuse 8 mit Hilfe einer Wälzlagerung 32 gelagert.

Alternativ zu dem gezeigten Ausführungsbeispiel kann der Vibrationsantrieb 6 direkt die Unwuchterregerwelle 12 antreiben, wobei der Vibrationsantrieb 6 aus einem Elektromotor oder einem Hydromotor bestehen kann. Im Falle eines Direktantriebs entfallen die Antriebswelle 22 und das aus einem Riementrieb 24 bestehende Zwischengetriebe zwischen der Antriebswelle 22 und der Unwuchterregerwelle 12.

Eine Stelleinrichtung 5, die vorzugsweise aus einer Kolben-Zylinder-Einheit besteht, ist einseitig an dem Rahmenelement 13 befestigt und betätigt einen in Fig. 2 nicht sichtbaren durch die Welle 21 verdeckten Stellhebel, mit dessen Hilfe die durch den Bandagenantrieb 9b hindurchgeführte Welle 21 verdrehbar ist. Die Welle 21 ist mit einem Stellhebel 23 verbunden, der über mindestens ein Dämpfungselement 20 an seinem radialen Ende mit dem Pendelgehäuse 8 verbundenen ist. Der Stellhebel 23 kann auch aus einer Scheibe bestehen, an derem äußeren Umfang mehrere Dämpfungselemente 20 mit dem Pendelgehäuse 8 gekoppelt sind. Mit Hilfe der Stelleinrichtung 5 ist somit der Pendelrüttler 10 relativ zu einer vertikalen Ebene durch die Bandagenachse 2 verstellbar.

Wie am besten aus Fig. 3 ersichtlich, kann das Pendelgehäuse 8 stufenlos um ± 90° aus seiner vertikalen Ruhelage mit Hilfe der Stelleinrichtung 5 verstellt werden.

Mindestens eine Unwuchtmasse 16 ist auf einer Unwuchterregerwelle befestigt und erzeugt bei Drehung Fliehkräfte, deren Größe von der Größe der Unwucht und der Drehzahl der Erregerwelle abhängt. Die Fliehkräfte wirken in jeder Richtung mit gleicher Stärke.

Die Unwuchterregerwelle 12 ist in einem Pendelgehäuse 8 gelagert, welches wiederum parallel zur Unwuchterregerwelle 12 um die Bandagenmittelachse 2 pendelnd aufgehängt ist. Durch diese pendelnde Aufhängung des Pendelgehäuses 8 können Fliehkräfte nur in Richtung der Achse Unwuchterregerwelle - Bandagenmitte voll übertragen werden. Kräfte senkrecht zu dieser Ebene bewirken ein Auslenken des Pendelgehäuses aus seiner Ruhelage (Pendelschwingung).

Die Masse des Pendelrüttlers 10 muss dabei gegen seine Trägheit um die Bandagenachse 2 verschwenkt werden. Dies erzeugt Reaktionskräfte in der Bandagenachse 2, die orthogonal zu den oben erwähnten, direkt übertragenen Fliehkräften wirken.

Die direkt von der Unwuchterregerwelle auf die Bandagenachse übertragenen Kraftkomponenten und die quer dazu wirkenden Kraftkomponenten erzeugen die elliptische Schwingung der Bandage.

Die quer zur Hauptschwingungsebene (Erregerwelle - Bandagenachse) wirkenden Kräfte sind in ihrer Größe abhängig von der Lage des Schwerpunktes des Pendelgehäuses und vom Abstand der Unwuchterregerwelle 12 zur Bandagenmitte bzw. Pendelaufhängung.

Es ist daher konstruktiv möglich, in der Bandage eine Kreisschwingung zu erzeugen, wenn der Abstand Erregerwelle - Bandagenachse 2 und/oder der Schwerpunktabstand des Pendelgehäuses von der Bandagenmitte null ist. Angenähert eine Gerade entsteht, wenn die Abstände gegen unendlich gehen.

Durch geeignete Auswahl der Abstände kann eine mehr oder weniger flache Schwingungsellipse erzeugt werden. Dies ist mathematisch sowie experimentell nachweisbar.

Die Lage der Schwingungsellipse ist verstellbar mittels der Stelleinrichtung 5, mit der das schwingende Pendelgehäuse 8 in seiner Winkellage verschwenkbar ist.

In Fig. 3 sind beispielsweise drei mit a, b und c gekennzeichnete Winkellagen des Pendelgehäuses 8 mit den zugehörigen elliptischen Bandagenschwingungen dargestellt. Die Position a zeigt die vertikale Position des Pendelrüttlers 10 mit einer elliptischen Bandagenschwingung, deren Hauptachse vertikal verläuft. In der Stellung b des Pendelgehäuses 8 wird eine Bandagenschwingung erzeugt, deren Hauptachse unter einem Winkel von beispielsweise 45° zur Vertikalen verläuft. Schließlich kann das Pendelgehäuse auch um einen Winkel von 90° verschwenkt werden, wodurch eine elliptische Bandschwingung eingestellt werden kann, bei der die Hauptachse horizontal liegt.

Jede Stellung zwischen den Winkellagen a, b, c ist einstellbar.

Die Kraftkomponenten der Unwuchtmassen 16, die einen Winkel zur Längsachse des Pendelgehäuses aufweisen, erzeugen einen Moment auf das Pendelgehäuse um die koaxial zur Bandagenachse 2 verlaufenden Schwenkachse des Pendelgehäuses 8 und verursachen so eine Auslenkung des Pendelgehäuses 8. Aufgrund der hohen Frequenz der Unwuchtmassen 16, und den Massenträgheiten des Pendelgehäuses 8 und aufgrund des Dämpfungselementes 20 kann der Winkel der Pendelgehäuseschwingung klein gehalten werden. Beispielsweise oszilliert oder schwingt das Pendelgehäuse 8 relativ zu der mit Hilfe der Stelleinrichtung 5 eingestellten Winkellage als Mittellage um ± 3°.

Die für die Verdichtungsintensität optimale Schwingungsrichtung kann durch Messen der Schwingungsform während des Verdichtens erfolgen. Die Veränderung der Schwingungsform mit zunehmender Verdichtung des Untergrundes im Vergleich zur Schwingung bei unverdichtetem Untergrund stellt einen Messwert für die Verdichtung dar. Dieser Messwert dient als Führungsgröße für die Regelung der Schwingungsrichtung. Beispielsweise wird bei unverdichtetem Untergrund die Winkelstellung a gewählt, während die Stellung c bei Abschluss des Verdichtungsvorganges gewählt werden kann. Die Straßenwalze 1 kann sich so den Untergrundverhältnissen anpassen. Die Stelleinrichtung 5 kann automatisiert betätigt werden oder per Handsteuerung. Während des Automatikbetriebs wird die Schwingungsform bzw. die Veränderung der elliptischen Schwingungsbewegung der Walzenbandage überwacht. Während der Überfahrt der Straßenwalze 1 wird durch die Schwingungsanalyse die Beschaffenheit des Untergrundes ermittelt. Die Ergebnisse der Schwingungsanalyse können dazu verwendet werden, über eine Maschinensteuerung eine automatische Verstellung der Schwingungsrichtung durchzuführen. Dabei kann auch eine Drehzahlsteuerung für die Unwuchterregerwelle 12 über den hydrostatischen Vibrationsantrieb 6 ausgeführt werden.

## Patentansprüche

1. Verdichtungsgerät mit mindestens einer verfahrbaren, um eine Bandagenachse (2) drehbaren Bandage (4,4a,4b), mit einem in der Bandage (4,4a,4b) gelagerten Schwingungserreger, dessen Winkellage relativ zu einer vertikalen
Ebene durch die Bandagenachse (2) um einen einstellbaren Schwenkwinkel verstellbar ist,
**dadurch gekennzeichnet,**
**dass** der Schwingungserreger aus einem Pendelrüttler (10) besteht, dass der Pendelrüttler ein um eine koaxial zur Bandagenachse (2) verlaufenden Schwenkachse verschwenkbares Pendelgehäuse (8) und eine einzige, mit radialem parallelem Abstand von der Bandagenachse (2) in dem Pendelgehäuse (8) gelagerte Unwuchterregerwelle (12) aufweist, und dass das Pendelgehäuse (8) um die eingestellten Winkellage oszilliert, wobei der Pendelrüttler (10) eine elliptische Bandagenschwingung in der jeweiligen Winkellage des Pendelrüttlers (10) erzeugt.

2. Verdichtungsgerät nach Anspruch 1, **dadurch gekennzeichnet, dass** das Pendelgehäuse koaxial zur Bandagenachse (2) gelagert ist.

3. Verdichtungsgerät nach einem der Ansprüche 1 oder 2, **dadurch gekennzeichnet, dass** das Pendelgehäuse (8) ein Trägheitsmoment aufweist, das dem aus der rotierenden Unwuchtmasse (16) resultierenden Drehmoment um die Schwenkachse des Pendelgehäuses entgegenwirkt, um eine elliptische Schwingungsform der Bandage (4,4a,4b) zu erzeugen.

4. Verdichtungsgerät nach einem der Ansprüche 1 bis 3, **dadurch gekennzeichnet, dass** das Pendelgehäuse (8) im Inneren der Bandage (4,4a,4b) über Wälzlager (30) radial gelagert ist.

5. Verdichtungsgerät nach einem der Ansprüche 1 bis 4, **dadurch gekennzeichnet, dass** zwischen einer Stelleinrichtung (5) zum Einstellen der Winkellage des Pendelrüttlers (10) relativ zur vertikalen Ebene durch die Bandagenachse (2) und dem Pendelgehäuse (8) Pendelschwingungen des Pendelgehäuses (8) zulassende Dämpfungselemente (20) angeordnet sind.

6. Verdichtungsgerät nach einem der Ansprüche 1 bis 5, **dadurch gekennzeichnet, dass** die Intensität der Verdichtung durch die elliptische Schwingung über die Winkellage des Pendelgehäuses (8) und die Drehzahl der Unwuchterregerwelle (12) variierbar ist.

7. Verdichtungsgerät nach einem der Ansprüche 1 bis 6, **dadurch gekennzeichnet, dass** die Antriebswelle (22) des Pendelrüttlers (10) koaxial zur Bandagenachse (2) angeordnet ist und im Pendelgehäuse (8) gelagert ist.

8. Verdichtungsgerät nach Anspruch 7, **dadurch gekennzeichnet, dass** die Antriebswelle (22) für den Pendelrüttler (10) über ein Zwischengetriebe mit der Unwuchterregerwelle (12) gekoppelt ist.

9. Verdichtungsgerät nach Anspruch 8, **dadurch gekennzeichnet, dass** das Zwischengetriebe aus einem Riementrieb (24) besteht.

10. Verdichtungsgerät nach einem der Ansprüche 1 bis 9, **dadurch gekennzeichnet, dass** die Unwuchterregerwelle (12) elektrisch oder hydrostatisch direkt antreibbar ist.

11. Verdichtungsgerät nach einem der Ansprüche 1 bis 10, **dadurch gekennzeichnet, dass** in Axialrichtung zwei Bandagen (4,4a,4b) nebeneinander angeordnet sind, die einen gemeinsamen Pendelrüttler (10) aufweisen.

12. Verdichtungsgerät nach einem der Ansprüche 1 bis 11, **dadurch gekennzeichnet, dass** eine Messeinrichtung die Veränderung der elliptischen Schwingungsform während der Verdichtung überwacht und in Abhängigkeit von dem Ergebnis der Schwingungsanalyse über eine Maschinensteuerung die Winkellage des Pendelrüttlers (10), und damit die auf den Untergrund wirksame Amplitude der Schwingung steuert.

## Claims

1. Compactor comprising at least one traveling drum (4,4a,4b) rotatable about a drum axis (2), an oscillation exciter supported in the drum (4,4a, 4b), the angular position of the oscillation exciter being adjustable by an adjustable pivoting angle relative to a vertical plane extending through the drum axis (2),
**characterized in that**
the oscillation exciter comprises a pendulum-type vibrator (10), the pendulum-type vibrator comprises a pendulum-type housing (8) which is pivotable about a pivoting axis extending coaxially to the drum axis (2) and includes a single unbalance exciter shaft (12) supported at a radial parallel distance to the drum axis (2) in the pendulum-type housing (8), and the pendulum-type housing (8) oscillates about the adjusted angular position, wherein the pendulum-type vibrator (10) generates an elliptic drum oscillation in the respective angular position of the pendulum-type vibrator (10).

2. Compactor according to claim 1, **characterized in that** the pendulum-type housing is supported coaxially to the drum axis (2).

3. Compactor according to one of claims 1 or 2, **characterized in that** the pendulum-type housing (8) has a moment of inertia which counteracts the torque about the pivoting axis of the pendulum-type housing resulting from the rotating unbalance weight (16) to generate an elliptic form of oscillation of the drum (4,4a,4b).

4. Compactor according to one of claims 1 to 3, **characterized in that** the pendulum-type housing (8) is radially supported via rolling bearings (30) inside the drum (4,4a,4b).

5. Compactor according to one of claims 1 to 4, **characterized in that** between an adjusting means (5) for adjusting the angular position of the pendulum-type vibrator (10) relative to the vertical plane extending through the drum axis (2) and the pendulum-type housing (8) damping elements (20) permitting pendular oscillations of the pendulum-type housing (8) are arranged.

6. Compactor according to one of claims 1 to 5, **characterized in that** the intensity of compaction is variable through the elliptic oscillation via the angular position of the pendulum-type housing (8) and the speed of the unbalance exciter shaft (12).

7. Compactor according to one of claims 1 to 6, **characterized in that** the drive shaft (22) of the pendulum-type vibrator (10) is arranged coaxially to the drum axis (2) and supported in the pendulum-type housing (8).

8. Compactor according to claim 7, **characterized in that** the drive shaft (22) for the pendulum-type vibrator (10) is coupled via an intermediate gear with the unbalance exciter shaft (12).

9. Compactor according to claim 8, **characterized in that** the intermediate gear comprises a belt drive (24).

10. Compactor according to one of claims 1 to 9, **characterized in that** the unbalance exciter shaft (12) is adapted to be directly electrically or hydrostatically driven.

11. Compactor according to one of claims 1 to 10, **characterized in that,** in axial direction, two drums (4,4a,4b) are arranged side by side and comprise a common pendulum-type vibrator (10).

12. Compactor according to one of claims 1 to 11, **characterized in that** a measuring means monitors the change in the elliptic form of oscillation during the compaction process and controls, in dependence on the result of the oscillation analysis, the angular position of the pendulum-type vibrator (10) via machine control and thus the amplitude of the oscillation acting upon the subsoil.

## Revendications

1. Appareil de compactage comprenant au moins un cylindre déplaçable (4, 4a, 4b) rotatif autour un axe de cylindre (2), comprenant un générateur de vibrations logé dans le cylindre (4, 4a, 4b), dont la position angulaire par rapport à un plan vertical passant par l'axe du cylindre (2) est ajustable pour un angle de pivotement réglable,
**caractérisé en ce**
**que** le générateur de vibrations est un secoueur oscillant (10), que le secoueur oscillant comprend un boîtier oscillant (8) pivotable autour d'un axe de pivotement s'étendant coaxialement à l'axe du cylindre (2) et un seul arbre générateur de vibrations à balourd (12) logé dans le boîtier oscillant (8) à distance radiale parallèle de l'axe du cylindre (2), et que le boîtier oscillant (8) oscille autour de la position angulaire réglée, le secoueur oscillant (10) génère des vibrations elliptiques du cylindre dans la position angulaire respective du secoueur oscillant (10).

2. Appareil de compactage selon la revendication 1, **caractérisé en ce que** le boîtier oscillant est logé coaxialement par rapport à l'axe du cylindre (2).

3. Appareil de compactage selon une des revendications 1 ou 2, **caractérisé en ce que** le boîtier oscillant (8) a un moment d'inertie résultant de la masse non équilibrée (16) rotative, le moment s'opposant au couple autour de l'axe de pivotement pour générer une forme d'oscillation elliptique du cylindre (4, 4a, 4b).

4. Appareil de compactage selon une des revendications 1 à 3, **caractérisé en ce que** le boîtier oscillant (8) est logé radialement au sein du cylindre (4, 4a, 4b) par des paliers à roulement (30).

5. Appareil de compactage selon une des revendications 1 à 4, **caractérisé en ce que** des éléments amortisseurs (20) sont prévus entre un moyen d'ajustage (5), pour ajuster la position angulaire du secoueur oscillant (10) par rapport au plan vertical passant par l'axe du cylindre (2), et le boîtier oscillant (8), les éléments amortisseurs permettant des mouvements oscillant du boîtier oscillant (8).

6. Appareil de compactage selon une des revendications 1 à 5, **caractérisé en ce que** l'intensité de la compactage par l'oscillation elliptique est variable par la position du boîtier oscillant (8) et la vitesse de l'arbre générateur de vibrations à balourd (12).

7. Appareil de compactage selon une des revendications 1 à 6, **caractérisé en ce que** l'arbre d'entraînement (22) du secoueur oscillant (10) est disposé coaxialement par rapport à l'axe du cylindre (2) et logé dans le boîtier oscillant (8).

8. Appareil de compactage selon la revendication 7, **caractérisé en ce que** l'arbre d'entraînement (22) du secoueur oscillant (10) est relié l'arbre générateur de vibrations à balourd (12) par une transmission intermédiaire.

9. Appareil de compactage selon la revendication 8, **caractérisé en ce que** la transmission intermédiaire est une transmission à courroie (24).

10. Appareil de compactage selon une des revendications 1 à 9, **caractérisé en ce que** l'arbre générateur de vibrations à balourd (12) peut être entraîné directement par électricité ou hydrostatiquement.

11. Appareil de compactage selon une des revendications 1 à 10, **caractérisé en ce que** deux cylindres (4, 4a, 4b) sont prévus l'un à coté de l'autre dans la direction axiale, les cylindres comprenant un secoueur oscillant (10) commun.

12. Appareil de compactage selon une des revendications 1 à 11, **caractérisé en ce que** un moyen de mesurage contrôle le changement de la forme d'oscillation elliptique pendant la compactage et commande, en fonction du résultat de l'analyse des oscillations et par un moyen de commande de l'appareil, la position angulaire du secoueur oscillant (10) et, par cela, l'amplitude de l'oscillation agissant sur le substrat.
